# EUROPÄISCHE PATENTSCHRIFT

(11) **EP 0 340 162 B1**
(45) Veröffentlichungstag und Bekanntmachung des Hinweises auf die Patenterteilung: **12.08.1992**
(21) Anmeldenummer: 89810258.7
(22) Anmeldetag: 05.04.1989
(51) Int. Cl.: D03D 47/38

(54) **Webmaschine**
Loom
Métier à tisser

(30) Priorität: 25.04.1988 CH 1535/88
(43) Veröffentlichungstag der Anmeldung: 02.11.1989
(73) Patentinhaber: GEBRÜDER SULZER AKTIENGESELLSCHAFT, CH-8401 Winterthur (CH)
(72) Erfinder: Jankovsky, Frantisek, CH-8404 Winterthur (CH)

(56) Entgegenhaltungen:
- EP-A- 0 190 798
- BE-A- 714 188
- BE-A- 716 984

## Beschreibung

Die Erfindung betrifft eine Webmaschine mit einer Schussfaden-Wechselvorrichtung gemäss Oberbegriff von Anspruch 1.

Solche Wechselvorrichtungen für nur zwei Schussfarben werden in der Weberei Mischwechsler genannt, wobei das Programm für den Schussfadenwechsel sehr eingeschränkt sein kann. Im einfachsten Fall werden jeweils abwechselnd zwei Schussfäden in eine Webmaschine eingetragen, wobei die Wechselvorrichtung alternierend von der einen in die andere Stellung fährt. Die sogenannten Mischwechslervorrichtungen wurden aus Mehrschusseinrichtungen entwickelt, um auch bei einfarbigem Gewebe ein möglichst gleichmässiges Gewebe zu erhalten, bei dem sich der Uebergang von einer Schussfadenspule auf die andere weniger bemerkbar macht.

Eine derartige Mehrschusseinrichtung für vier Schussfarben ist beispielsweise in der deutschen Patentschrift Nr. 1 710 356 bzw. im US-Patent der gleichen Patentfamilie Nr. 3 528 459 beschrieben. Wesentliche Elemente dieser Einrichtung werden für eine Schussfadenwechselvorrichtung benutzt, die bei Projektilwebmaschinen sehr verbreitet ist. Dabei ist der Wechsel von zwei Schussfarben möglich. In Fig. 2 ist in einer perspektivischen Darstellung ein Schussfadenwechsler dargestellt, bei dem der Wechselvorgang durch einen Kurbelexzenter bewirkt wird. Zur genauen Positionierung der den Schussfaden führenden Teile der Vorrichtung sind Anschläge bzw. ein Arretierhebel vorgesehen, der in Aussparungen am Wechslersegment eingreift.

Der mechanische Aufwand für eine derartige Fadenwechselvorrichtung ist beträchtlich. Dabei sind die erreichbaren Drehzahlen unter anderem deshalb begrenzt, weil innerhalb der Vorrichtung schlagartige Beanspruchungen auftreten.

Es ist Aufgabe der vorliegenden Erfindung, eine Schusswechselvorrichtung zu schaffen, bei der die Anzahl der spielbehafteten mechanischen Verbindungen und der Einzelteile verringert ist, und welche ohne Schlagbeanspruchungen arbeitet. Diese Aufgabe wird durch eine Webmaschine mit den Merkmalen des kennzeichnenden Teils von Anspruch 1 gelöst.

Bei einem Ausführungsbeispiel wird der Wechslerantrieb durch ein Kurvenscheibengetriebe gebildet, der über eine Schwingkoppel mit einem Wechslersegment verbunden ist, wobei diese Schwingkoppel mit dem Wechslerantrieb und dem Wechslersegment jeweils in einem Lagerpunkt verbunden sind. Die Lagerpunkte und der Drehpunkt des Wechslersegmentes sind so gegeneinander angeordnet, dass während der Bewegung des Wechslerantriebes von einer Endlage in die andere die Schwingkoppel in eine indifferente Lage relativ zum Wechslerantrieb und zum Wechslersegment kommt, in der die beiden Lagerpunkte der Schwingkoppel und der Drehpunkt des Wechslersegments auf einer geraden Linie liegen. Aus dieser indifferenten Lage lässt sich die Schwingkoppel und damit das Wechslersegment in beliebige Richtungen steuern. Am Wechslersegment kann ein Zusatzantrieb angelenkt sein, der wenigstens während der indifferenten Lage der Schwingkoppel auf diese oder auf das Wechslersegment einwirkt. Der Zusatzantrieb besteht beispielsweise aus mindestens einem in zwei Richtungen wirksamen steuerbaren Magneten. Die Verbindung des Zusatzantriebes zum Wechslersegment kann einen Kulissenstein enthalten, der durch den Zusatzantrieb in verschiedene Stellungen zu bewegen ist, wobei ein in der Kulisse geführter Gleitstein des Wechslersegmentes in seinem Bewegungsbereich je nach der Stellung des Kulissensteins in der einen oder anderen Richtung eingeschränkt ist. Im Kulissenstein kann eine Kreisscheibe eingelassen sein, die gegenüber dem Kulissenstein drehbar ist und die Kulisse für den Gleitstein enthält.

Durch die beschriebene Erfindung kann eine Schussfadenwechselvorrichtung mit den wenigen Bauteilen realisiert werden, die ohne innere schlagartige Beanspruchungen arbeitet. Der Zusatzantrieb kann gegenüber bekannten Steuervorrichtungen für Schussfäden sehr leicht gebaut werden, da er nur wenig belastet ist. Für den Langsamlauf einer Webmaschine muss ein Zusatzantrieb vorhanden sein, damit die Schwingkoppel nicht in der indifferenten Stellung verharrt und zu einer Blockierung der Vorrichtung führt, während bei Schnellauf die Schwingkoppel aufgrund ihrer Massenträgheit die indifferente Lage überwinden kann.

Im folgenden wird die Erfindung anhand der Figuren beschrieben. Es zeigen:
Fig. 1 einen Ueberblick über eine Webmaschine in schematischer Darstellung,
Fig. 2 eine Schussfadenwechselvorrichtung nach dem Stand der Technik,
Fig. 3 eine Schussfadenwechselvorrichtung gemäss der Erfindung,
Fig. 4 einen Zusatzantrieb für das Wechslersegment,
Fig. 5,6 die neue Schussfadenwechselvorrichtung in verschiedenen Stellungen in perspektivischer Ansicht,
Fig. 7 eine Ausführungsform des Zusatzantriebes in schematischer Darstellung,
Fig. 8 eine andere Ausführung des Zusatzantriebes,
Fig. 9a - 9f diverse Ausführungsbeispiele für die Kulissensteine und
Fig.10a - 10c das Zusammenspiel zwischen dem Kulissenstein und dem Wechslersegment in einer besonderen Ausführungsform.
Fig.11 eine Schussfadenwechselvorrichtung für 4 Schussfarben

Die Webmaschine 1 trägt in einem Gestell 2 auf einer Schusseinrichtung 5 eine Schussfadenwechselvorrichtung 3. In einem Schussspulengestell 91 sind Schussfadenspulen 92 vorgelegt, von welchen der Schussfaden 9 in Richtung auf die Schusseinrichtung abgezogen wird. Der Schussfaden 9 wird beispielsweise bei einer Projektilwebmaschine durch ein von der Schusseinrichtung 5 beschleunigtes Projektil 93 zwischen der Webkette 71 eingezogen. Die Webkette wird von einem Kettbaum 7 abgewickelt und von Webschäften 72 gesteuert. Das fertige Gewebe 73 wird durch einen Warenbaum 74 aufgewickelt. Die mechanischen Funktionen der Webmaschine werden durch einen Antrieb 8 ermöglicht, der u.a. von einem Elektromotor 81, einem Schwungrad 82 und einer Hauptwelle 83 gebildet wird. Eine Steuereinrichtung 10 sorgt für die Ueberwachung verschiedener Funktionen und für den koordinierten Ablauf von zu steuernden Bewegungen in der Webmaschine.

Fig. 2 zeigt als einfachstes Beispiel einer Schussfadenwechselvorrichtung einen Mischwechsler, mit dem zwei Schussfadensorten 9, die durch Oesen 6 an ein Wechslersegment 30 herangeführt werden, abwechselnd je einem Projektil 93 angeboten werden, indem der Fadengeber 95 bzw. 96 in eine mit dem Projektil 93 fluchtende Lage geschwenkt werden. In Fig. 2 ist das Projektil 93 kurz nach dem Abschuss beim Eintritt in das Webfach zwischen den Kettfäden 71 gezeigt, während es bei der Fadenübergabe unmittelbar vor dem Fadengeber 95 lag. Der Antrieb des Wechslersegment 30 erfolgt durch einen Exzenter 321 auf der Hauptwelle 83, der über eine Stange 322 und einen Winkelhebel 323 sowie ein Federelement 324 auf einen Arm 301 des Wechslersegmentes 30 einwirkt. Zur genauen Positionierung des Wechslersegments 30 in den jeweiligen Endlagen ist auf der Rückseite des Wechslersegments eine Arretierplatte 302 mit Nuten 303 angebracht, in welche ein Arretierhebel 311 einer Arretiervorrichtung 31 eingreifen kann. Die Arretiervorrichtung wird ebenfalls von der Hauptwelle 83 oder eine andere mit der Hauptwelle 83 durch ein Getriebe verbundene Nebenwelle über einen Kurvenscheibentrieb 313 und eine Stange 312 jeweils von der in Fig. 2 gezeigten Arretierlage in eine zweite Lage bewegt, während der das Wechslersegment 30 sich bewegt.

Der Arretierhebel 311 gibt das Wechslersegment 30 erst frei, nachdem der Wechslerantrieb seine Totpunktlage überwunden hat. Dadurch ergibt sich für das Wechslersegment eine Rast, während der u.a. die Fadenübergabe des Schussfadengebers 95 bzw. 96 an ein Projektil 93 erfolgt. Durch das Federelement 324 wird jeweils ein Teil des Arbeitshubs des Wechslerantriebs 32 gespeichert, während das Wechslersegment 30 noch durch die Arretiervorrichtung 31 gesperrt ist. In den Endlagen des Wechslersegmentes liegt es mittels eines Anschlaghebels 305 jeweils an einem Anschlag 306 auf, wodurch ein Nachschwingen des Wechslersegmentes in der jeweiligen Endposition vermieden wird. Wenn die Schussfadenwechselvorrichtung nach einem Musterprogramm arbeiten soll, bei dem die Schussfäden in beliebiger Folge eingetragen werden sollen, ist beispielsweise ein Mechanismus nach der erwähnten US-A-3 528 459 nötig. Dabei wirken mehrere Wechslerantriebe 32 gemeinsam und gleichzeitig auf das Wechslersegment 30 ein.

In Fig. 3 ist eine Ausführungsform der Schussfadenwechselvorrichtung gemäss der Erfindung dargestellt. Hier ist der Wechslerantrieb im Gegensatz zu einer beschriebenen Ausführungsform nach dem Stand der Technik ohne ein Federelement 324 mit dem Wechslersegment 30 verbunden. An die Stelle des Exzenterantriebes 321 gemäss Fig. 2 tritt ein Kurvenscheibengetriebe 327, das über eine Schubstange 328, einen Wechslerhebel 325 und eine Schwingkoppel 326 mit dem Wechslersegment 30 verbunden ist. Die Anordnung ist in der indifferenten Lage der Schwingkoppel 326 bezüglich des Wechslersegments 30 gezeichnet.

In den Fig. 5 und 6 sind die beiden möglichen Endlagen des Wechslersegments 30, das um die Achse 304 geschwenkt wird, dargestellt. Der auf der Wechslerachse 310 gelagerte Wechslerhebel 325 ist dabei jeweils in derselben Position. Beim Schussfadenwechsel beispielsweise von der Position des Wechslersegments gemäss der Fig. 5 in die Position gemäss Fig. 6 durchläuft die Schwingkoppel 326 die in Fig. 3 gezeigte indifferente Lage aufgrund ihrer eigenen Massenträgheit sowie der Massenträgheit des Wechslersegments 30 mit den Schussfadengebern 95 und 96, welche in Führungen des Wechslersegments 30 verschoben werden können. Durch Einwirkung einer äusseren Kraft auf das System während der indifferenten Lage der Schwingkoppel 326 kann das Durchschwingen des Wechslersegmentes 30 und der Schwingkoppel 326 von einer Endlage in die andere verhindert werden, wenn die Trägheitskräfte in der indifferenten Lage überwunden werden. Dies kann beispielsweise durch einen Zusatzantrieb 47 gemäss Fig. 3 bewirkt werden, der über einen Arm 301 am Wechslersegment 30 angreift. Der Zusatzantrieb ist nach Fig. 4 beispielsweise als doppeltwirkender Magnet ausgebildet, in dem mittels Magnetwicklungen 471 bzw. 472 ein Magnetanker 473 hin- oder her gezogen wird. Die Magnetwicklungen 471, 472 können über elektrische Leitungen 100 erregt werden, welche mit der Steuerung 10 der Webmaschine in Verbindung stehen.

Während des Betriebes der Webmaschine schwingt der Wechslerhebel 325 während eines Webzyklus einmal hin und her, wobei er während des Schusseintrages jeweils in den in Figuren 5 und 6 gezeigten Endlagen steht. Wenn während mehrerer Webzyklen dieselbe Schussfarbe eingetragen werden soll, beispielsweise die Schussfarbe 9a gemäss Fig. 5 in der oberen Stellung des Wechslersegments 30, muss durch den Zusatzantrieb 47 verhindert werden, dass während der Schwingbewegung des Wechslerhebels 325 aus der anderen Endlage gemäss Fig. 3 die Schwingkoppel 326 nach oben durchschwingt. Dies wird erreicht, wenn das Schwungmoment des Wechslersegments 30 mit den Schussfadengebern 95 und 96 sowie der Schwingkoppel bis zum Erreichen der indifferenten Lage der Schwingkoppel 326 in Fig. 3 durch den Zusatzantrieb 47 überwunden wird, so dass die Schwingkoppel 326 aus der indifferenten Lage wieder nach unten und das Wechslersegment 30 wieder nach oben in die Eintragslage der Schussfarbe 9a gerät. Auf diese Art ist mit wesentlich reduziertem Aufwand gegenüber der beschriebenen Lösung nach dem Stand der Technik ein gesteuerter Schussfadenwechsel möglich. Mit dem beschriebenen Prinzip lässt sich auch beispielsweise eine 4-Farbenwechselvorrichtung ähnlich jener im US-Patent 3 528 459 realisieren, wenn wie in Fig. 11 gezeigt zwei parallel arbeitende Wechslerantriebe 32a,b gemäss der vorliegenden Erfindung jeweils über eine Schwingkoppel 326a,b anstatt auf den Schwinghebel 329 in Fig. 3 der vorliegenden Erfindung auf einen Wagehebel 35 einwirkt, wie er in der erwähnten US-Patentschrift erwähnt ist. Der Wagehebel 35 in der US-Schrift ist dann antriebsseitig über je eine Lasche 33a,33b mit je einer Schwingkoppel 326a,b, und abtriebsseitig mit dem Wechslersegment 30 verbunden.

Der Zusatzantrieb für das Wechslersegment 30 kann auch als Sperrvorrichtung 4 ausgeführt sein, die in den Fig. 7 und folgende Figuren dargestellt ist. Am Wechslersegment 30 ist ein Arm 301 angelenkt, der an einem Ende einen Gleitstein 308 trägt. Dieser bewegt sich in einer Kulisse 43 eines Kulissensteins 42, welche mehrere Bereiche 431, 432, 433 aufweist, durch die der Bewegungsbereich des Gleitsteins 308 in der einen oder anderen Richtung eingeschränkt werden kann. In der in Fig. 7 gezeichneten Stellung des Kulissensteins kann der Gleitstein von der gezeichneten linken Extremlage in die rechte Extremlage durchschwingen, wobei die Schwingkoppel 326 und somit auch das Wechslersegment 30 abwechselnd in die eine bzw. andere Extremlage gerät. In diesem Fall wird abwechselnd je einmal die Schussfarbe a und die Schussfarbe b einem Projektil 93 übergeben. Wenn der Kulissenstein 42 in Fig. 7 durch den Magnet 40 über die Stange 45 nach unten geschoben wird, kann sich der Gleitstein 308 nur noch im oberen Bereich 431 der Kulisse 43 bewegen. Der Bewegungsbereich des ganzen Wechslersegments 30 ist dadurch auf weniger als die Hälfte der Normalbewegung bei reinem Mischwechslerbetrieb reduziert. In diesem Zustand wird über mehrere Webzyklen nur eine Schussfarbe 9b eingetragen. Umgekehrt wird während mehrerer Schüsse nur die Schussfarbe 9a eingetragen, wenn die Kulisse 42 durch den Magnet 40 ganz nach oben gezogen wird, wodurch der Gleitstein 308 sich nur im linken Bereich der Kulisse 43 bewegen kann und somit die Schwingkoppel 326 nur zwischen der unteren Lage und knapp vor der indifferenten Lage hin- und herschwingt.

Anstelle einer einzigen Kulisse 42 kann die gleiche Steuerung durch zwei Kulissen 43′ und 43˝ erreicht werden, die durch jeweils einen Magnet 40′ bzw. 40˝ gesteuert sind. Diese Ausführungsform ist in Fig. 8 beschrieben. Druckfedern 434 und 435 im Schwingbereich des Gleitsteins 308 in bzw. an den Kulissen bewirken, dass die Bewegungsumkehr des Wechslersegments 30 erleichtert wird.

In den Fig. 9a und 9b sind weitere vorteilhafte Ausführungsformen des Gleitsteins 42 dargestellt.

Die Ausführungsformen gemäss Fig. 9c - 9f des Kulissensteins ermöglichen eine weitere Reduktion der Magnetleistung, weil bei Anwendung dieser Kulissensteine der Magnet nur noch einen sehr kleinen Hubweg zurückzulegen hat. Im Kulissenstein 42c in Fig. 9c ist eine Scheibe 46c eingesetzt, die einen längeren und einen senkrecht dazu liegenden kürzeren Schlitz aufweist. Die Scheibe kann sich im Kulissenstein 42c frei drehen, wobei ihre Bewegung in einer Wechselbeziehung zur Bewegung des Gleitsteins 308 und somit des ganzen Wechslersegments steht. In der Figurenfolge 10a - 10c wird das Zusammenspiel der Scheibe 46c mit dem Kulissenstein 308 und dem Arm 301 am Wechslersgement 30 dargestellt. Fig. 10a zeigt den reinen Mischwechslerbetrieb 1 : 1, also den abwechselnden Schusseintrag jeweils einer Schussfarbe a und b. Der Gleitstein 308 bewegt sich dabei von einer möglichen Endposition in die andere in dem längeren Schlitz in der Scheibe 42c. Wenn mittels des Magnets 40 der Kulissenstein 42c um ein geringes Mass Δ h nach oben angehoben wird, drückt der Gleitstein 308 auf die untere Kontur des längeren Schlitzes der Scheibe, wobei er nach rechts gemäss Pfeil in Fig. 10b geschwenkt wird. Dadurch fängt die Scheibe 46c sich in Pfeilrichtung gemäss Fig. 10b entgegen dem Uhrzeigersinn zu drehen an. Bei richtiger Wahl des Masses des Hubs Δ h dreht sich die Scheibe 46c um insgesamt 90° in die Stellung in Fig. 10c, wobei der Arm 301 nur den halben grösstmöglichen Schwenkwinkel zurücklegen kann. Er wird am Weiterschwenken gehindert, da der Gleitstein gemäss Fig. 10 an der Kontur des langen Schlitzes der Scheibe 46c ansteht. Der Gleitstein 308 kann sich nun nur im linken Bereich des Kulissensteins 42c bis zu dessen Mitte bewegen. Soll die ursprüngliche Postition gemäss Fig. 10a wiederhergestellt werden, wird der Kulissenstein 42c kurz vor dem Auftreffen des Gleitsteins 308 an der der Kontur des langen Schlitzes in Scheibe 46c um ein geringes Mass Δ h′ nach unten verschoben, wodurch der Auftreffpunkt des Gleitsteins 308 im langen Schlitz der Scheibe 46c etwas über dem Drehpunkt der Scheibe liegt. Dadurch wird die Scheibe 46c wieder um 90° zurückgeschwenkt, so dass der Arm 301 bis in die rechte Endlage durchschwingen kann. Entsprechend kann die Scheibe 46c auch in eine gegenüber Fig. 10c um 180° verschwenkte Lage gebracht werden, wenn das Anheben des Gleitsteins 42c um das Mass Δ h während des Verschwenkens des Arms 301 von rechts nach links in Fig. 10a entgegen der Pfeilrichtung erfolgt.

Zu den Fig. 9b,e und f sind weitere Ausführungsarten der Kulissen gezeigt, mit welchen der Schusswechsel durch nur geringe vertikale Verschiebung der Kulissensteine 42b,42e bzw. 42f gesteuert werden kann.

## Patentansprüche

1. Webmaschine mit einer Schussfadenwechselvorrichtung (3), mit mindestens einem Antrieb (32) für diese Vorrichtung, dessen Ausgangsglied (325) zwischen zwei Endlagen hin- und herbewegbar ist, und mit einem um einen Drehpunkt (304a) schwenkbares Wechslersegment (30) als Abtrieb, an dem mindestens zwei Schussfadengeber (95, 96) in die jeweilige Eintragsposition des Schussfadens bewegbar sind,
dadurch gekennzeichnet, dass zwischen Wechslersegment (30) und Wechslerantrieb (32) eine Schwingkoppel (326) angeordnet ist, welche mit dem Wechslerantrieb und mit dem Wechslersegment in je einem Lagerpunkt (326a bzw 326b) verbunden ist, und dass während der Bewegung des Wechslerantriebs (32) von einer Endlage in die andere die Schwingkoppel (326) in eine indifferente Lage kommt, in der die beiden Lagerpunkte (326a, 326b) der Schwingkoppel (326) und der Drehpunkt (304a) des Wechslersegments (30) auf einer geraden Linie liegen.

2. Webmaschine nach Anspruch 1, dadurch gekennzeichnet,
dass am Wechslersegment (30) ein Zusatzantreib (47) als Wechslersteuerung (4) angelenkt ist, der mindestens während der indifferenten Lage der Schwingkoppel (326) auf das Wechslersegment (30) einwirkt.

3. Webmaschine nach Anspruch 2, dadurch gekennzeichnet,
dass die Wechslersteuerung (4) mindestens einen in zwei Richtungen wirksamen steuerbaren Magneten (40,47) enthält.

4. Webmaschine nach Anspruch 2, dadurch gekennzeichnet,
dass die Wechslersteuerung (4) mindestens einen Kulissenstein (42) aufweist, der in verschiedene Stellungen bewegbar ist, und dass in der Kulisse (43) ein am Wechslersegment (301) befestigter Gleitstein (308) geführt ist, wobei je nach Stellung des Kulissensteins (42) bzw. der Kulissensteine der Gleitstein in verschiedene Bereiche der Kulisse gelangen kann, die den Bewegungsbereich des Gleitsteins und damit des Wechslersegments (30,301) in der einen oder anderen Richtung einschränken.

5. Webmaschine nach Anspruch 4, dadurch gekennzeichnet,
dass im Kulissenstein (42c) eine Kreisscheibe (46c) eingelassen ist, welche drehbar ist und die Kulisse (43c) für den Gleitstein (308) enthält.

6. Webmaschine nach Anspruch 1, dadurch gekennzeichnet,
dass ein Zusatzantrieb (47) mit der Schwingkoppel (326) verbunden ist.

7. Webmaschine nach Anspruch 2, dadurch gekennzeichnet,
dass der Zusatzantrieb (47) beispielsweise bei Langsamlauf der Webmaschine wahlweise zuschaltbar ist.

## Claims

1. Weaving machine with a weft thread changing device (3), with at least one drive (32) for this device, the output member (325) of which can be moved to-and-fro between two end positions, and with a changer segment (30), which can be pivoted about a pivot (304a), as the driven member, at which segment at least two weft thread transfer devices (95, 96) can be moved into the respective weft thread insertion position,
characterised in that a swinging coupler (326) is arranged between the changer segment (30) and the changer drive (32) and is connected to the changer drive and to the changer segment at a respective bearing point (326a and 326b), and that during the movement of the changer drive (32) from one end position into the other the swinging coupler (326) reaches a neutral position in which the two bearing points (326a, 326b) of the swinging coupler (326) and the pivot (304a) of the changer segment (30) lie on a straight line.

2. Weaving machine according to claim 1,
characterised in that an auxiliary drive (47) is coupled to the changer segment (30) as a changer control (4) and acts on the changer segment (30) at least while the swinging coupler (326) is in the neutral position.

3. Weaving machine according to claim 2,
characterised in that the changer control (4) comprises at least one controllable magnet (40, 47), which acts in two directions.

4. Weaving machine according to claim 2,
characterised in that the changer control (4) comprises at least one sliding block (42), which can be moved into different positions, and that a fulcrum slide (308), which is secured to the changer segment (301), is guided in the slotted link (43) and, according to the position of the sliding block (42) or sliding blocks, can reach different areas of the slotted link which limit the range of movement of the fulcrum slide and thus of the changer segment (30, 301) in either direction.

5. Weaving machine according to claim 4,
characterised in that a rotatable circular disc (46c) is set in the sliding block (42c), which disc comprises the slotted link (43c) for the fulcrum slide (308).

6. Weaving machine according to claim 1,
characterised in that an auxiliary drive (47) is connected to the swinging coupler (326).

7. Weaving machine according to claim 2,
characterised in that the auxiliary drive (47) can optionally be connected, for example when the weaving machine is operating at a slow speed.

## Revendications

1. Métier à tisser équipé d'un dispositif (3) de changement de fil de trame, comportant pour ce dispositif au moins une commande (32) dont l'organe de sortie (325) peut se déplacer dans un mouvement de va-et-vient entre deux positions extrêmes, et comportant comme organe mené un segment changeur (30), pivotant autour d'un point de rotation (304a), sur lequel au moins deux donneurs de fil de trame (95, 96) sont déplaçables dans la position respective d'insertion du fil de trame,
caractérisé en ce qu'il est prévu, entre le segment changeur (30) et la commande (32) du changeur, une biellette oscillante (326) qui est reliée avec la commande du changeur et avec le segment changeur, chacun en un point d'appui (respectivement 326a et 326b), et en ce que pendant le déplacement de la commande de changeur (32), d'une position extrême à l'autre, la biellette oscillante (326) vient dans une position neutre dans laquelle les deux points d'appui (326a, 326b), la biellette (326) et le point de rotation (304a) du segment changeur (30) sont alignés.

2. Métier à tisser selon la revendication 1,
caractérisé en ce qu'une commande supplémentaire (47) servant de commande (4) de changeur qui agit au moins pendant la position neutre de la biellette oscillante (326), sur le segment changeur (30), s'articule sur ce dernier.

3. Métier à tisser selon la revendication 2,
caractérisé en ce que la commande (4) de changeur comporte au moins un aimant (40, 47) commandable, agissant dans deux directions.

4. Métier à tisser selon la revendication 2,
caractérisé en ce que la commande (4) de changeur comporte au moins un coulisseau (42) qui est déplaçable dans plusieurs positions et en ce que dans la coulisse (43) est guidé un glisseur (308) fixé sur le segment changeur (301), le glisseur pouvant parvenir, suivant la position du coulisseau (42) ou des coulisseaux, dans différentes zones de la coulisse qui limitent la plage de déplacement du glisseur et donc du segment changeur (30, 301), dans l'un ou l'autre sens.

5. Métier à tisser selon la revendication 4,
caractérisé en ce que dans le coulisseau (42c) est encastré un disque circulaire (46c) qui peut tourner et qui contient la coulisse (43c) pour le glisseur (308).

6. Métier à tisser selon la revendication 1,
caractérisé en ce qu'une commande supplémentaire (47) est reliée à la biellette oscillante (326).

7. Métier à tisser selon la revendication 2,
caractérisé en ce que la commande supplémentaire (47) peut être mise en service à volonté, par exemple pendant le fonctionnement lent du métier à tisser.
